# EUROPÄISCHE PATENTSCHRIFT

(11) **EP 0 997 914 B1**
(45) Veröffentlichungstag und Bekanntmachung des Hinweises auf die Patenterteilung: **20.04.2005**
(21) Anmeldenummer: 99119945.6
(22) Anmeldetag: 11.10.1999
(51) Int. Cl.: H01C 1/016

(54) **Elektrische Drahtwicklung, insbesondere Heizdrahtwicklung**
Electrical coil, especially for heating
Bobinage électrique, notamment pour chauffage

(30) Priorität: 28.10.1998 DE 19849683
(43) Veröffentlichungstag der Anmeldung: 03.05.2000
(73) Patentinhaber: ABB PATENT GmbH, 68526 Ladenburg (DE)
(72) Erfinder: Sellner, Rudolf, 68766 Hockenheim (DE)
(74) Vertreter: Miller, Toivo

(56) Entgegenhaltungen:
- DE-C- 123 270
- GB-A- 151 033
- US-A- 1 550 640
- US-A- 2 912 661
- US-A- 4 028 793
- US-A- 4 230 933
- US-A- 4 238 756
- US-A- 5 298 723

## Beschreibung

Die Erfindung betrifft eine elektrische Drahtentwicklung nach dem Oberbegriff des Anspruches 1.

In der nicht veröffentlichten DE 196 19 453.9 ist beschrieben, dass eine elektrische Drahtwicklung, insbesondere eine Heizdrahtwicklung, auf einen Isolierkörper aufgebracht wird, der zur Führung der einzelnen Windungen mit Kerben versehen ist. Die Aufgabe dieses Trägerkörpers oder Kerns besteht darin, die einzelnen Windungen gegen Kurzschluss zu fixieren. Dabei dient der Trägerkörper dazu, ein Zusammenziehen der Heizleiterwindungen zu vermeiden. Bei einem Kurzschlussstrom entstehen in den Drahtwindungen Temperaturen bis 950° C, was eine Änderung des Durchmessers der Drahtwicklung zur Folge hat, was dazu führen kann, dass nach Ende des Kurzschlusses die einzelnen Windungen nicht mehr in ihre ursprüngliche Lage zurückgelangen.

Aus der GB 151 033 ist eine Drahtwicklung bekannt geworden, die um einen torusförmigen Körper herumgewickelt ist, wobei dieser Körper eine rechteckige Querschnittsform mit an den Innen- und Außenflächen axial verlaufenden Nuten aufweist. Die Windungen sind so auf den Körper gewickelt, dass sie an allen vier Seiten der Querschnittsform anliegen.

Die Montage der Drahtwicklung ist dabe relativ kompliziert, da die Windungen nicht vorab gefertigt werden können.

Aus der US 4 238 756 A1 ist eine elektrische Widerstandseinheit mit zwei etwa dreieckförmigen Körpern beschrieben, wobei die Spitze der Dreieckform abgeflacht ist. Die dadurch gebildete Fläche verläuft parallel zur Grundfläche dieser Dreieckform und ist, gemessen quer zur Längserstreckung deutlich schmaler als die Grundfläche. Dadurch überdeckt die freie Strecke der Windungsabschnitte zwischen den Rillen, die in entgegengesetzter Richtung an den beiden Trägerkörpem nach außen offen sind, etwa den halben Umfang der nebeneinanderliegenden Windungen.

Aus der DE 123 270 C ist eine Widerstandsspule bekannt geworden, bei welchen Federn zum Spannen der Widerstandsdrähte Anwendung finden. Die Wicklung ist um zwei Formstücke aus isolierendem Material herumgewickelt, die durch Fedem auseinander gedrückt werden, so dass die freien Windungsabschnitte zwischen den Formstücken gespannt sind. Maßnahmen, mit denen verhindert wird, dass sich im Falle eines durch die Windungen hindurchfließenden Kurzschlussstromes, die Windungen selbst berühren, sind nicht getroffen.

Ähnliches gilt auch für die Ausführung nach der US 5 298 723, die eine Drahtwicklung zeigt, bei der die einzelnen Windungen selbst wieder schraubenförmig gewendelt sind.

Aufgabe der Erfindung ist es, einen Trägerkörper aus isolierendem Material für eine Drahtwicklung der eingangs genannten Art zu schaffen, der die Nachteile der bekannten Anordnungen vermeidet und darüber hinaus auch einfach montierbar ist, wobei die Drahtwicklung auch bei Geräten Anwendung finden kann, bei der Kurzschlussströme auftreten können.

Diese Aufgabe wird erfindungsgemäß mit den Merkmalen des Anspruches 1 gelöst.

Erfindungsgemäß also besitzt der Trägerkörper eine annähernd quadratische Querschnittsform, deren Längskante Einkerbungen aufweisen, in denen die Heizwicklung schraubenförmig gewickelt ist, wobei die Windungen eine Zylinderfläche umgeben, deren Durchmesser dem Durchmesser der Innenhüllfläche der Einkerbungen entspricht.

Damit besteht die Möglichkeit, die Drahtwicklung aus geeignetem, relativ steifen Material vorher zu fertigen und auf den Trägerkörper einfach durch Aufschrauben aufzubringen.

Gemäß einer Ausführungsform ist der Trägerkörper einstückig, wodurch hierbei die Einschraubmontage besonders leicht möglich ist.

Gemäß einer weiteren Ausführungsform ist der Trägerkörper zweistückig ausgebildet, wobei die beiden Teilstücke federnd auseinandergedrückt sind.

Dadurch wird einerseits erreicht, dass die Montage insoweit vereinfacht ist, als auch hier die Wicklung aufgeschraubt werden kann. Darüber hinaus folgen auch in einem Kurzschlussfall und einer Änderung des Durchmessers der Wicklung die beiden Teilstücke des Trägerkörpers den Windungen, so dass sichergestellt ist, dass ein Zusammenziehen der Windungen aufgrund der Führung in den Nuten verhindert ist.

Darüber hinaus können auch Drahtwicklungen mit größerem oder kleinerem Innendurchmesser gewählt werden, so dass hierdurch eine Verlängerung oder Verkürzung der Heizleiter länger möglich wird. Weiterhin kann aufgrund der außenliegenden Heizleiterwindungen die Abstrahlwärme zusätzlich für einen thermischen Auslösevorgang mitgenutzt werden.

Zwar ist, wie oben erwähnt, aus der DE 123 270 C bekannt geworden, eine Drahtwicklung um zwei Teilstücke herumzuwickeln, die federnd auseinandergedrückt sind. Besondere Einkerbungen wie bei der erfindungsgemäßen Ausgestaltung des Trägerkörpers sind nicht vorhanden und darüber hinaus ist wegen der langgestreckt flachen Rechteckform ein Aufbringen der Wicklung durch Aufschrauben nicht möglich.

Als Federanordnung können Schraubenfedern, Bandfedem oder eine sogenannte Spannhülse, das ist eine rohrförmige Bandfeder, die einen Längsschlitz aufweist, verwendet werden.

In besonders vorteilhafter Weise befinden sich auf sich gegenüberliegenden Flächen des Trägerkörpers Längsrillen zur Aufnahme eines Haltewerkzeuges; dann, wenn der Trägerkörper aus zwei Teilstücken zusammengesetzt ist, können die beiden Teilstücke mittels geeigneter Werkzeuge gegeneinandergedrückt werden, so dass der Trägerkörper mit diesem Werkzeug ins Innere der Drahtwicklung eingesetzt werden kann.

Mit dieser Ausgestaltung besteht auf einfache Weise die Möglichkeit, dass der Trägerkörper festgehalten und die vorher hergestellte Drahtwicklung auf den Trägerkörper aufgeschraubt wird.

Zu diesem Zwecke besitzt der Trägerkörper auf wenigstens zwei sich gegenüberliegenden Stellen Längsrillen zur Aufnahme eines Haltewerkzeuges.

Gemäß einer besonderen Ausgestaltung der Erfindung, gleichgültig, ob der Trägerkörper einteilig oder zweiteilig ist, können die Längskanten des Trägerkörpers abgerundet oder scharfkantig sein.

Als Material für den Trägerkörper bzw. für die beiden Teile kann Keramik oder Duroplast verwendet werden.

Anhand der Zeichnung, in der einige Ausführungsbeispiele der Erfindung dargestellt sind, sollen die Erfindung näher erläutert und beschrieben werden.

Es zeigen:
- Fig. 1 und 2: unterschiedliche Teile eines Trägerkörpers,
- Fig. 3: eine Aufsicht auf die Stirnseite einer Drahtwicklung,
- Fig. 4: eine Seitenansicht der Drahtwicklung gemäß Fig. 3,
- Fig. 5: eine weitere Ausführungsform der Drahtwicklung,
- Fig. 6: eine Ausführungsform mit modifizierter Federanordnung,
- Fig. 7: eine Ausführungsform mit einer Schraubenfederanordnung, und
- Fig. 8: eine Aufsicht auf die Drahtwicklung mit einem einteiligen Körper.

Es sei nun Bezug genommen auf die Fig. 3 und 4.

Eine Drahtwicklung 10 besitzt einen Wicklungseingang 11 und einen Wicklungsausgang 12, wobei der Wicklungseingang 11, wie aus der Fig. 3 ersichtlich ist, im Bereich der Mittelebene radial senkrecht verläuft, wogegen das Abgangsende 12, wie aus der Fig. 3 ersichtlich ist, einen tangentialen Abschnitt 13 aufweist, an den ein radial und senkrecht zum tangentialen Abschnitt 13 verlaufender Abschnitt 14 anschließt, an den wiederum ein axial verlaufender Abschnitt 15 angeschlossen ist.

Die Enden 11 und 12 sind in ortsfesten elektrischen Anschlüssen 16 und 17 geführt.

Es sei darauf hingewiesen, daß die Ausgestaltung, Zuordnung und Anordnung der Drahtenden 11 und 12 völlig anders sein kann; selbstverständlich könnte der Drahtabgang 11 tangential und der Drahtabgang 12 ebenfalls tangential verlaufen. Dies ist auch für die Erfindung nicht von Bedeutung.

Die Drahtwicklung besitzt mehrere Windungen 18, die durch einen Trägerkörper 19 geführt sind.

Der Trägerkörper 19 ist aus zwei Teilen 20 und 21 aufgebaut, zwischen denen eine Federanordnung 22 angeordnet ist, die, wie aus Fig. 4 ersichtlich ist, eine gewellte Blattfeder ist.

Die Fig. 1 und 2 zeigen nun unterschiedliche Ausgestaltungen der Teile 20 und 21. Das eine Teil, welches dem Teil 20 entspricht und in Fig. 1 die Bezugsziffer 30 aufweist, ist ein langgestreckt flaches Bauteil mit auf gegenüberliegenden Flachseiten angeordneten Rillen 31 und 32, von denen die Rille 32 zur Aufnahme der Feder 22 dient. Der Querschnitt der Rille 32 ist rechteckig und sie liegt etwa im mittleren Bereich des langgestreckten Teiles 30.

Die im montierten Zustand außenliegende obere Fläche 33 besitzt abgerundete Längskanten 34 und 35, in denen jeweils Kerben 36 angebracht sind, in die die Windungen im montierten Zustand eingreifen können. Bei der Ausführung gemäß Fig. 1 sind die dem gegenüberliegenden Teil zugewandten Längskanten des Teiles 33 nicht mit Kerben versehen.

Die Fig. 2 zeigt eine Anordnung, bei der ein Trägerkörper 37 auf seiner Außenseite eine Längskante 39 aufweist, in der den Kerben 36 entsprechende Kerben 40 eingebracht sind. Dabei sind die dem gegenüberliegenden Teil zugewandten Längskanten bzw. benachbarten Längskanten 41 mit einem Radius versehen. Bei beiden Teilen ist die Rille 32 bzw. 42 rechteckig und so bemessen, daß die Federanordnung (siehe Fig. 3 und 4) in diese Rille hineinpaßt.

Die Fig. 3 zeigt einen Trägerkörper 43, der aus zwei Teilen 30 zusammengesetzt ist. Zur Montage wird die Drahtwicklung mit den Windungen 18 gewickelt, die beiden Teile 20/30, 21/30 gegen den Druck der Blattfederanordnung 22 soweit zusammengedrückt. daß der Trägerkörper 43 in den Innenraum der Drahtwicklung eingeschoben werden kann; durch Freigabe der beiden Teile legen sich die Heizwindungen in die entsprechenden Kerben 36 ein. Die außen befindlichen Rillen 31 (um zu zeigen, daß bei dem Teil gemäß Fig. 2 die außen befindliche Rille die gleiche Funktion besitzt) haben bei dem Teil gemäß Fig. 2 ebenfalls die Bezugsziffer 31 erhalten. Diese beiden Rillen dienen dazu, mittels eines geeigneten Werkzeuges die beiden Teile 20/30, 21/30 gegeneinanderzudrücken, um sie montieren zu können.

Bei der Ausführung gemäß Fig. 5 sind innerhalb der Drahtwicklung 10 die Körper gemäß Fig. 2 mit den scharfen, gekerbten Längskanten 39 unter Zwischenfügung der Blattfederanordnung 22 eingesetzt.

Die Fig. 6 zeigt eine Stirnansicht eines Trägerkörpers 50 mit zwei Teilen 51 und 52, wobei auf den sich gegenüberliegenden Flächen kreisbogenförmige Rillen 53 und 54 eingebracht sind, die zur Führung einer geschlitzten Röhrenfeder 55 dienen. Bei dieser Anordnung gemäß Fig. 6 sind auch die den Rillen 31 entsprechenden außenliegenden Rillen 56 und 57 kreisbogenförmig abgerundet.

Die Fig. 7 zeigt eine weitere Ausführungsform der Erfindung. Anstatt einer Blattfeder bzw. einer Spannhülse ist hier zwischen den beiden Teilen (die hier keine Bezugsziffer erhalten haben) eine Druckfederanordnung eingesetzt.

Die Ausgestaltung nach Fig. 8 zeigt einen einteiligen Trägerkörper 59, dessen Längskanten, ebenso wie bei den Teilen der Fig. 7, abgerundet sind und die Querrillen aufweisen, die als Distanzierungsnuten dienen, in der gleichen Weise wie bei der Ausführung gemäß Fig. 1 und 2 bzw. 3 beim zweiteiligen Trägerkörper.

Auf allen sich gegenüberliegenden Längsseiten des Trägerkörpers 59 sind Längsrillen 60 eingebracht, die den Längsrillen 31 und 42 entsprechen; in diese Längsrillen kann ein Werkzeug eingreifen und in die schon vorgefertigte Drahtwicklung 10 praktisch eingeschraubt werden. Es besteht darüber hinaus auch die Möglichkeit, daß die Drahtwicklung 10 um den Trägerkörper 59 herumgewickelt wird.

Die beiden Teile des Trägerkörpers bzw. der einteilige Trägerkörper können aus Keramik oder Duroplast hergestellt sein.

## Patentansprüche

1. Elektrische Drahtwicklung (10), insbesondere Heizdrahtwicklung, bei der der Draht schraubenartig um einen Trägerkörper (43; 50) gewickelt ist, der daran angepasste Distanzierungsnuten aufweist, in die die einzelnen Windungen eingreifen, **dadurch gekennzeichnet, dass** der Trägerkörper (43; 50) eine annähernd quadratische Querschnittsform aufweist, deren Längskanten als Distanzierungsnuten dienende Einkerbungen (36, 40) aufweisen, in die die Windungen (18) eingelegt sind, wobei die Windungen (18) eine Zylinderfläche umgeben, deren Durchmesser der Innenhüllfläche der Einkerbungen (36, 40) entspricht.

2. Drahtwicklung nach Anspruch 1, **dadurch gekennzeichnet, dass** der Trägerkörper einstückig ist.

3. Drahtwicklung nach Anspruch 1, **dadurch gekennzeichnet, dass** der Trägerkörper zwei Teilstücke (43; 50) aufweist, die federnd auseinandergedrückt sind.

4. Drahtwicklung nach Anspruch 3, **dadurch gekennzeichnet, dass** die Teile (20, 21) an den sich gegenüberliegenden innenliegenden Flächen mit längsverlaufenden Rillen (32, 42; 53, 54) versehen sind, in denen die Federanordnung (22, 55) geführt ist.

5. Drahtwicklung nach Anspruch 3, **dadurch gekennzeichnet, dass** die Federanordnung (22) eine Bandfederanordnung ist und dass die Rillen (32, 42) einen rechteckigen Querschnitt aufweisen.

6. Drahtwicklung nach Anspruch 3, **dadurch gekennzeichnet, dass** die Federanordnung eine Schraubenfederanordnung (58) ist und dass die Rillen einen rechteckigen Querschnitt aufweisen.

7. Drahtwicklung nach Anspruch 3 oder 4, **dadurch gekennzeichnet, dass** die Rillen (53, 54) kreisbogenförmig sind und dass die Federanordnung (55) eine rohrförmige Bandfeder (55) ist, die einen Längsschlitz aufweist.

8. Drahtwicklung nach einem der vorherigen Ansprüche, **dadurch gekennzeichnet, dass** auf wenigstens zwei sich gegenüberliegenden Seiten des Trägerkörpers Längsrillen (31) zur Aufnahme eines Haltewerkzeuges vorgesehen sind.

9. Drahtwicklung nach einem der vorherigen Ansprüche, **dadurch gekennzeichnet, dass** die Längskanten des Trägerkörpers mit den Einkerbungen abgerundet sind.

10. Drahtwicklung nach einem der Ansprüche 1 bis 8, **dadurch gekennzeichnet, dass** die Längskanten des Trägerkörpers mit den Kerben scharfkantig sind.

## Claims

1. An electric wire winding (10), especially a heating wire winding, in which the wire is wound in a screw-like manner about a supporting body (43; 50) which comprises spacer grooves which are adjusted to the same and in which the individual windings engage, **characterized in that** the supporting body (43; 50) has an approximately square cross-sectional shape whose longitudinal edges comprise notches (36, 40) which are used as spacer grooves into which the windings (18) are inserted, with the windings (18) enclosing a cylindrical surface whose diameter corresponds to the inner enveloping surface of the notches (36, 40).

2. A wire winding according to claim 1, **characterized in that** the supporting body is of integral configuration.

3. A wire winding according to claim 1, **characterized in that** the supporting body comprises two partial elements (43; 50) which are pressed apart in a resilient manner.

4. A wire winding according to claim 3, **characterized in that** the parts (20, 21) are provided on mutually opposite inner surfaces with grooves (32, 42; 53, 54) which extend longitudinally and in which the spring arrangement (22, 55) is guided.

5. A wire winding according to claim 3, **characterized in that** the spring arrangement (22) is a coil spring arrangement and that the grooves (32, 42) have a rectangular cross section.

6. A wire winding according to claim 3, **characterized in that** the spring arrangement is a helical spring arrangement (58) and that the grooves have a rectangular cross section.

7. A wire winding according to claim 3 or 4, **characterized in that** the grooves (53, 54) are arc-shaped and that the spring arrangement (55) is a tubular coil spring (55) comprising a longitudinal slot.

8. A wire winding according to one of the preceding claims, **characterized in that** longitudinal grooves (31) for receiving a holding tool are provided on at least two mutually opposite sides of the supporting body.

9. A wire winding according to one of the preceding claims, **characterized in that** the longitudinal edges of the supporting body are rounded off with the notches.

10. A wire winding according to one of the claims 1 to 8, **characterized in that** the longitudinal edges of the supporting body with the notches are sharp-edged.

## Revendications

1. Bobinage électrique (10), notamment bobinage de chauffage, dans lequel le fil est enroulé en hélice autour d'un corps-support (43 ; 50) qui est pourvu de gorges d'espacement adaptées, dans lesquelles pénètrent les différentes spires, **caractérisé par le fait que** le corps-support (43 ; 50) présente une section transversale sensiblement carrée, avec des grands côtés pourvus d'encoches (36, 40) qui font office de gorges d'espacement, dans lesquelles les spires (18) sont disposées, les spires (18) entourant une surface de cylindre dont le diamètre correspond à la surface d'enveloppe intérieure des encoches (36, 40).

2. Bobinage selon la revendication 1, **caractérisé par le fait que** le corps-support est monobloc.

3. Bobinage selon la revendication 1, **caractérisé par le fait que** le corps-support comprend deux éléments (43 ; 50) qui sont écartés l'un de l'autre par des moyens élastiques.

4. Bobinage selon la revendication 3, **caractérisé par le fait que** les éléments (20, 21), au niveau de leurs surfaces intérieures en vis-à-vis, sont pourvus de rainures (32, 42 ; 53, 54) dans lesquelles le système de ressort (22, 55) est guidé.

5. Bobinage selon la revendication 3, **caractérisé par le fait que** le système de ressort (22) est un système de ressort en bande et que les rainures (32, 42) ont une section transversale rectangulaire.

6. Bobinage selon la revendication 3, **caractérisé par le fait que** le système de ressort est un système de ressort hélicoïdal (58) et que les rainures ont une section transversale rectangulaire.

7. Bobinage selon la revendication 3 ou 4, **caractérisé par le fait que** les rainures (53, 54) ont une forme en arc de cercle et que le système de ressort est un système de ressort en bande (55) tubulaire, qui comporte une fente longitudinale.

8. Bobinage selon une des revendications précédentes, **caractérisé par le fait qu'**il est prévu sur au moins deux côtés en vis-à-vis du corps-support des rainures (31) longitudinales pour recevoir un outil de serrage.

9. Bobinage selon une des revendications précédentes, **caractérisé par le fait que** les grands côtés du corps-support portant les encoches sont arrondis.

10. Bobinage selon une des revendications 1 à 8, **caractérisé par le fait que** les grands côtés du corps-support portant les encoches présentent des arêtes vives
